# FASCICULE DE BREVET EUROPEEN

(11) **EP 0 211 706 B1**
(45) Date de publication et mention de la délivrance du brevet: **29.08.1990**
(21) Numéro de dépôt: 86401388.3
(22) Date de dépôt: 24.06.1986
(51) Int. Cl.: B30B 9/02, B30B 9/06, B30B 9/18, A23L 2/04

(54) **Procédé et dispositif pour séparer des fractions liquides et solides, notamment de jus de fruits**
Verfahren und Vorrichtung zum Trennen von Feststoff-/Flüssigkeitsanteilen, insbesondere von Fruchtsäften
Process and apparatus for separating liquids and solids, in particular fruit juices

(30) Priorité: 26.06.1985 FR 8509689; 02.12.1985 FR 8517905; 23.10.1985 FR 8515712
(43) Date de publication de la demande: 25.02.1987
(73) Titulaire: Maisonneuve, Yves, F-16170 Echallat (FR)
(72) Inventeur: Maisonneuve, Yves, F-16170 Echallat (FR)
(74) Mandataire: Rataboul, Michel

(56) Documents cités:
- EP-A- 0 003 806
- EP-A- 0 043 770
- EP-A- 0 097 894
- DE-A- 1 756 717
- DE-A- 2 023 376
- DE-A- 3 122 131
- FR-A- 542 278
- FR-A- 733 544
- FR-A- 1 240 912
- FR-A- 1 515 818
- FR-A- 2 098 912
- FR-A- 2 182 327
- GB-A- 1 170 315
- US-A- 2 367 677
- US-A- 3 111 082

## Description

On connaît depuis fort longtemps des pressoirs particulièrement adaptés à l'extraction de jus de fruits et qui comprennent une capacité à parois perforées dans laquelle les matières à presser sont introduites et comprimées au moyen d'une vis sans fin. Ce principe général connaît de nombreuses variantes, notamment dans la forme du moyeu de la vis sans fin et dans la forme de la capacité de compression elle-même. Quelles que soient ces variantes, tous les pressoirs de ce type présentent comme inconvénient majeur de provoquer une trituration de la matière à presser entre la périphérie de la vis centrale et les parois perforées de la capacité, car il se produit obligatoirement des frottements sur les spires de la vis et sur les parois perforées qui agissent comme une râpe.

Ces inconvénients sont très graves puisqu'ils entraînent la fragmentation de matières solides et l'écrasement de pépins ou de fractions herbacées, ce qui provoque un dégagement d'huile procurant un goût amer et donnant au jus extrait une astringence incompatible avec une bonne qualité.

C'est ainsi que l'on connaît le document FR-A-74/09591 qui décrit un pressoir ayant une capacité de compression à parois perforées de forme cylindrique et une vis hélicoïdale centrale elle-même cylindrique mais dont le moyeu présente plusieurs parties de conicités différentes.

On connaît également le document FR-A-82/ 03408 qui décrit un pressoir ayant une première partie cylindrique et une deuxième partie tronconique, une vis hélicoïdale axiale présentant des spires elles-mêmes cylindriques sur un moyeu également cylindrique.

Dans le document FR-A-83/05068 est décrit un pressoir présentant une capacité de compression ayant une première partie cylindrique, une deuxième partie tronconique raccordée à la première et une troisième partie également cylindrique raccordée à la partie tronconique, la vis hélicoïdale ayant toujours un contours cylindrique.

On voit que dans tous les cas la pression exercée sur la matière est générée par la vis hélicoïdale rotative, source des inconvénients rappelés ci-dessus dont la gravité est telle qu'elle a provoqué l'interdiction des pressoirs de ce type pour la production de jus de raisin destiné à l'élaboration de Cognac.

On a alors pensé à supprimer les triturations en rendant inoffensive la vis hélicoïdale tournant dans l'axe de la capacité de compression. A cet effet, la vis hélicoïdale est montée mobile axialement tout en étant montée rotative dans le sens d'une poussée sur la matière. Quand cette vis rencontre une résistance prédéterminée, elle est reculée jusqu'à une position de départ puis, la rotation étant arrêtée, la vis est poussée axialement, sans tourner, sur la matière déjà pressée pendant que l'on admet de la matière fraîche à presser et le retrait de la vis se fait en l'entraînant en rotation dans le sens inverse de la poussée afin qu'elle se "dévisse" dans la matière fraîche, puis le cycle recommence.

Ce dispositif apporte une amélioration par rapport aux pressoirs précédents mais présente encore un inconvénient important du fait que la pression s'exerce dans le même sens que l'introduction de la matière c'est-à-dire dans un sens dit "amont-aval" et qu'en outre cette pression est prédominante au centre de la capacité, la contre- pression obligatoire étant obtenue au moyen d'une porte placée en travers de l'extrémité de la capacité opposée à l'entrée de la matière à presser.

Pour mémoire, on peut citer le pressoir qui comporte une capacité de compression dans laquelle se trouvent deux vis hélicoïdales à pas inversés sur chacune desquelles est fixé un plateau de la même section que la capacité et qui joue le rôle d'écrou lorsque l'on met la capacité en rotation, les vis étant maintenues fixes, car les plateaux se rapprochent pour presser la matière placée entre eux ou s'écartent pour la libérer selon le sens dans lequel on entraîne la capacité de compression.

Un pressoir de ce type, connu depuis de nombreuses années, a lui aussi un très mauvais rendement puisque la durée d'obtention d'une "pressée" est de trois heures et demie et ce temps provoque l'oxydation des tanins et de toutes les substances oxydables dont les arômes, le tout aboutissant à un jus sombre et sans goût ni odeur lorsque la matière à compresser est un raisin de vendange.

On constate, par conséquent, que presser un mélange hétérogène est une opération difficile si l'on veut atteindre un bon rendement c'est-à-dire l'extraction d'au moins quatre vingt pour cent de fraction liquide pour vingt pour cent de fraction solide, le tout en obtenant une bonne qualité à un prix économique.

La présente invention apporte une solution constituant une amélioration considérable car elle prévoit la présence d'un bouclier conique qui permet une surpression en sortie d'une capacité de pressage, cette capacité étant rendue mobile par rapport à un piston fixe. On réalise de cette manière un ensemble qui évite toutes les agressions contre le mélange à presser et qui possède un excellent rendement.

La présente invention, en outre, donne les moyens d'améliorer la répartition de la pression de travail dans la capacité en utilisant diverses variantes de réalisation des moyens qui provoquent cette pression.

A cette fin, l'invention a pour objet un procédé pour séparer par pressage des fractions liquides et solides intimement associées en un mélange hétérogène, comme le sont, par exemple, les jus, pulpes, noyaux, pépins, pédoncules et éléments végétaux de fruits tels que du raisin vendangé, du type selon lequel on remplit dans un sens dit "amont-aval", par une extrémité dite d'entrée, une capacité à parois latérales traversées de fins passages, avec du mélange hétérogène, puis que l'on interrompt l'arrivée de mélange, puis que l'on cause un pressage en produisant un mouvement relatif linéaire entre la capacité et une pièce non tournante formant piston située devant l'extrémité d'entrée pour que cette pièce pénètre d'amont en aval dans la capacité, caractérisé en ce que l'on cause une force de retenue antagoniste, c'està-dire dirigée dans le sens "aval-amont", coaxialement à la capacité, à l'extrémité de celle ci dite de sortie opposée à la précédente et agissant sur les fractions de mélange hétérogène introduites, ainsi progressivement agglomérées en gâteau de fractions solides, tout en ménageant un espace de sortie annulaire, également coaxial, puis qu'après pressage du mélange hétérogène provoquant simultanément la sortie d'au moins une partie des fractions liquides à travers les parois de la capacité et la sortie d'une partie du gâteau de fractions solides par l'espace de sortie, on arrête le mouvement relatif linéaire, puis que l'on provoque une nouvelle entrée de mélange et son pressage dans la capacité selon une pression coordonnée à la valeur de la force de retenue de sortie et ainsi de suite par cycles successifs.

Selon d'autres caractéristiques préférés de ce procédé:
pour causer le pressage on maintient immobile la capacité et l'on déplace la pièce formant piston dans le sens amont-aval selon un mouvement de coulissement axial par rapport à ladite capacité;
on coordonne la pression dans la capacité et la force de retenue antagoniste pour établir dans ladite capacité une pression faiblement croissante depuis l'extrémité d'entrée jusqu'à une zone située au voisinage de l'extrémité de sortie, zone à partir de laquelle on provoque une nette augmentation de la force de retenue.

L'invention a également pour objet dispositif pour la mise en oeuvre du procédé ci-dessus, du type comportant une capacité dont les parois latérales sont traversées de fins passages et qui présente deux extrémités opposées ouvertes dont l'une dite "d'entrée" est placée en regard d'une pièce formant piston et munie d'une ouverture pour l'entrée de mélange dans la capacité, caractérisé en ce que la capacité a une section croissante d'amont en aval et en ce que le dispositif possède un bouclier associé à l'autre extrémité dite "de sortie", l'ensemble capacité bouclier étant monté mobile par rapport à la pièce formant piston afin de presser la matière contre le bouclier où se parachèvent des gâteaux de fractions solides qui doivent ensuite être évacuées autour du bouclier.

Selon d'autres caractéristiques préférés de ce dispositif:
le bouclier est monté mobile élastiquement dans le sens longitudinal de la capacité afin de laisser subsister un passage annulaire coaxial plus ou moins grand pour la sortie des fractions solides, des moyens étant prévus pour provoquer un mouvement relatif linéaire entre la capacité et la pièce formant piston;
la pièce formant piston est constituée par une paroi frontale d'une douille creuse qui est située à l'extrémité d'une cuve munie d'une trémie pour l'introduction de mélange hétérogène et qui est associée à une vis rotative axiale située en regard d'une ouverture traversant en son centre la paroi frontale de la douille, cette vis étant conformée pour présenter à son extrémité, au moins une partie substantiellement perpendiculaire à l'axe de la vis;
la pièce formant piston est montée mobile, tandis que la capacité est immobile;
la pièce formant piston est constituée par au moins un filet de vis indépendant et qui est relié cinématiquement à deux mécanismes distincts susceptibles de l'entraîner seul, respectivement en rotation et en translation axiale et dont l'extrémité est conformée pour présenter au moins une partie substantiellement perpendiculaire à son axe;
l'axe de la vis est creux et est traversé librement par un arbre portant le filet de vis qui se trouve ainsi dans le prolongement de la vis, cet arbre étant relié aux mécanismes susceptibles de l'entraîner respectivement en rotation et en translation axiale, indépendamment de l'axe de la vis;
la paroi frontale présente une ouverture centrale munie d'un clapet anti-retour;
la capacité et/ou le bouclier ont des profils déformables;
le profil de la capacité présente des courbures ou lignes brisées déformables avec ou moins un point d'inflexion;
le profil du bouclier présente des courbures ou lignes brisées déformables avec au moins un point d'inflexion;
les profils déformables sont susceptibles de présenter des parties soit convexes, soit concaves;
il comporte un mécanisme de freinage disposé à la sortie de la capacité;
le mécanisme de freinage est constitué par une jupe placée dans le prolongement de la capacité;
le mécanisme de freinage comprend au moins une partie annulaire mobile en rotation et associée à des moyens susceptibles de l'entraîner de préférence à vitesse réglable;
la partie annulaire comprend une couronne solidaire d'au moins une pièce intérieure de forme hélicoïdale à au moins une spire, le sens de rotation et le pas de la pièce hélicoïdale étant adaptés à l'évacuation des fractions solides et non à leur compression;
la partie annulaire comprend une couronne solidaire d'ailettes hélicoïdales intérieures;
la capacité est associée, dans l'axe de cette dernière, à un évacuateur de fractions solides constitué par une vis dont le diamètre est avantageusement croissant dans le sens amont-aval, des moyens étant prévus pour provoquer un mouvement de rotation relatif entre la capacité et la vis;
le bord extérieur de la vis est aigu;
la capacité présente des nervures internes longitudinales;
le bouclier est de type filtrant, c'est-à-dire percé de trous pour le passage de fractions liquides;
la section de la capacité et celle du bouclier est soit circulaire, soit polygonale.

L'invention sera mieux comprise par la description ci-après faite en référence au dessin annexé. Bien entendu, la description et le dessin ne sont donnés qu'à titre d'exemple indicatif et non limitatif.
La figure 1 est un graphique montrant comment se répartit la pression de retenue agissant sur un mélange à presser et considérée longitudinalement, respectivement selon l'état de la technique et selon l'invention.
La figure 2 est un graphique montrant comment se répartit cette même pression de retenue considérée transversalement, respectivement selon l'état de la technique et selon l'invention.
La figure 3 montre schématiquement comment s'orientent les fractions solides pendant le pressage.
La figure 4 montre schématiquement comment s'orientent des fractions solides analogues à celles de la figure 3 mais, ici, dans un dispositif conforme à l'invention.
La figure 5 est une vue schématique en coupe longitudinale d'un dispositif mettant en oeuvre le procédé conforme à l'invention selon un premier mode de réalisation qui prévoit que la pression d'entrée est obtenue en déplaçant la capacité de pressage par rapport à une pièce formant piston et maintenue immobile.
Les figures 6 et 7 sont des vues schématiques en coupe montrant le dispositif de la figure 5 dans deux phases de fonctionnement.
La figure 8 est une vue schématique du dispositif des figures 5 7, considérée en coupe selon la ligne VIII-VIII de la figure 5.
La figure 9 est une vue schématique partielle montrant une variante de l'invention selon laquelle on prévoit un clapet de non retour entre la capacité de pressage et la cuve d'entrée.
La figure 10 est une vue schématique partielle montrant un deuxième mode de réalisation de l'invention, selon lequel la force de retenue est créée par un bouclier à vis, jouant en outre le rôle d'évacuateur des fractions solides.
Les figures 11 et 12 sont deux vues schématiques partielles montrant, dans deux phases de fonctionnement, un autre mode de réalisation de l'invention selon lequel la pression d'entrée est obtenue en déplaçant une pièce formant piston par rapport à la capacité de pressage maintenue immobile.
Les figures 13 et 14 sont der vues schématiques partielles de deux variantes d'un mode de réalisation de l'invention selon lequel la zone correspondant à la sortie de la capacité ainsi que le bouclier de retenue sont susceptibles d'être déformés.
La figure 15 est une vue schématique transversale de l'aval vers l'amont de la capacité et montrant que cette dernière et le bouclier ont une section polygonale.
La figure 16 est une vue schématique partielle longitudinale, montrant un mécanisme de freinage fixe placé à la sortie de la capacité.
Les figures 17 et 18 sont des vues schématiques partielles longitudinales de deux variantes d'un mécanisme de freinage rotatif placé à la sortie de la capacité.

En se reportant à la figure 1, on voit comment varie la pression P1 issue de forces développées par divers mécanismes connus et agissant sur un mélange à presser, dans une capacité, dans le sens "amont-aval" d'un dispositif de pressage c'est-à-dire longitudinalement depuis l'entrée O jusqu'à la sortie X de ce dispositif.

La courbe A montre cette variation dans un dispositif connu : l' pression s'établit tout d'abord à l'entrée 0 à une valeur importante puis augmente encore et décroit régulièrement jusqu'à la sortie X où elle est minimale.

La courbe B montre la variation de cette même pression P1 selon le procédé conforme à l'invention et l'on voit qu'à l'entrée 0 la pression P1 s'établit à une valeur relativement faible puis augmente régulièrement mais faiblement en restant ainsi pratiquement uniforme jusqu'au voisinage de la sortie X où elle augmente d'une manière importante pour atteindre sa valeur maximale.

En comparant ces deux courbes, on constate que la répartition de la pression P1 considérée longitudinalement est pratiquement inverse dans un dispositif de type connu et selon le procédé conforme à l'invention puisque le maximum de la courbe A se situe au voisinage de l'entrée 0 et son minimum à la sortie X tandis que sur la courbe B on voit que la pression P1 a une valeur minimale à l'entrée O et maximale à la sortie X.

Sur la figure 2, on voit comment se répartit la pression P2 considérée cette fois-ci transversalement par rapport à un dispositif de pressage et l'on a indiqué par D1 l'extrémité d'un diamètre de ce dispositif et par D2 l'extrémité opposée du même diamètre.

La courbe C montre la répartition de la pression P2 dans un dispositif de type connu et l'on voit que la pression est maximale à la périphérie tandis qu'elle est minimale dans la partie centrale x.

La courbe D représente la répartition de la pression transversale P2 avec le procédé selon l'invention et l'on constate que cette courbe D est exactement inverse de la courbe C puisque la pression P2 a des valeurs minimales à la périphérie du dispositif et maximales dans la partie centrale x.

Sur la figure 3, on a montré les effets, dans un dispositif connu, de la pression P1 schématisée par une flèche et l'on constate que cette pression P1 s'exerce de l'entrée vers la sortie, c'est-à-dire dans le sens "amont-aval" et dans le même sens que l'entrée du mélange à presser symbolisée par deux flèches F1.

On a également schématisé l'orientation générale d'éléments solides qui, en cours d'opération de pressage, sont, dans la partie centrale de ce dispositif, perpendiculaires à la pression P1 tandis qu'ils s'inclinent progressivement vers la périphérie où ils se trouvent pratiquement dans une direction parallèle à celle de la pression P1, c'est-à-dire perpendiculaires aux passages radiaux du dispositif de pressage, orientation dans laquelle ils obturent positivement les orifices des parois et s'opposent au passage des fractions liquides.

La figure 4 est un schéma analogue à celui de la figure 3 mais correspondant à la mise en oeuvre du procédé selon l'invention. On voit qu'une force de retenue F2 est créée au centre du dispositif et à la sortie de celui-ci et est dirigée dans le sens opposé à celui de la flèche F1 indiquant le sens dans lequel le mélange à presser est introduit dans le dispositif. Cette force de retenue F2 provient de la présence d'un bouclier conique central situé à la sortie du dispositif.

Ici donc, contrairement à ce qui est connu, la direction de la force F2 est opposée à la direction de la flèche F1, puisqu'il s'agit d'une force de retenue. On pourrait penser que cette force de retenue est directement issue de la résistance qu'oppose le bouclier central mais la réalité est plus complexe car, après une phase de démarrage initial, les fractions solides s'accumulent en "gâteau" ou "boudin" devant le bouclier et le mélange à presser est comprimé non pas directement sur le bouclier mais sur le gâteau. Dans un pressoir de matières végétales, on est donc en présence de deux états du mélange à presser: à l'entrée, le mélange est à l'état naturel et à la sortie les matières sèches (ou pseudo-sèches) sont fortement comprimées et dures. Entre ces deux états extrêmes, se trouvent des états intermédiaires. La force de retenue F2 et la pression P1 sont bien antagonistes, selon le procédé conforme à l'invention, mais la force de retenue F2 est provoquée par la résistance de sortie du gâteau. Bien entendu, cette résistance vient de la présence du bouclier mais celui-ci n'agit contre la pression P1 qu'indirectement, avec interposition du gâteau.

Il résulte de cette disposition schématisée par ailleurs sur la figure 2, que la pression P1 ayant une valeur maximale au centre et minimale à la périphérie, les particules solides restent pratiquement orientées perpendiculairement à la force F2, y compris à la périphérie, de sorte qu'elles sont orientées dans le sens le plus favorable à l'extraction des fractions liquides.

En se reportant maintenant à la figure 5, on voit un exemple de la structure d'un dispositif mettant en oeuvre le procédé conforme à l'invention.

Ce dispositif comprend une trémie 1 pour le chargement d'un mélange hétérogène et dans la description qui suit on prendra comme exemple le raisin vendangé devant être pressé pour donner un jus aussi clair que possible procurant, après traitementtel que fermentation ou distillation, une boisson alcoolisée, notamment du vin ou encore du Cognac.

La trémie 1 débouche dans une cuve 2 en forme d'auget, c'est-à-dire à fond de section circulaire et à parois planes divergentes. Dans cette cuve 2 s'étend une vis sans fin 3 dont l'axe 4 est maintenu par un palier 5 et est relié à un moteur de mise en rotation 6.

Les parois de la trémie 1 et de la cuve 2 sont perforées afin de laisser passer les jus d'égouttage recueillis par une enveloppe 7 qui entoure la trémie 1 et la cuve 2 et qui possède un orifice d'évacuation 8.

A son extrémité opposée à celle qui est proche du moteur 6, la vis 3 comporte un second filet 9, de même pas que le filet principal et qui se termine en étant diamétralement opposé à celui-ci et tous deux dans un plan 10 perpendiculaire à l'axe 4, dans le but de former un obstacle au retour de mélange dans la cuve 2, de l'aval vers l'amont, comme on l'explicitera plus loin.

On note que le diamètre de la vis 3 est constant à l'intérieur de la cuve 2 et diminue au droit d'une douille 11 dont l'intérieur est tronconique et qui présente ainsi un passage central circulaire 12 de diamètre inférieur à la section de la cuve 2 et une partie annulaire 11 co-planaire avec le plan 10, cet ensemble devant jouer le rôle de piston.

On pourrait aussi prévoir une partie centrale pleine autour de laquelle un passage annulaire serait ménagé pour le transfert du mélange par la vis 3.

En regard de la douille 11, se trouve une capacité 14 de forme tronconique dont la petite base est proche de la douille 11 et constitue l'entrée de la capacité 14 et dont la grande base, opposée à la précédente, constitue la sortie des fractions solides. En d'autres termes, le diamètre de la capacité 14 augmente dans le sens "amont-aval" c'est-à-dire dans le sens de l'entrée du mélange vers la sortie des fractions solides.

Les parois de la capacité 14 sont perforées afin qu'elles puissent être traversées par les fractions liquides séparées des fractions solides introduites et pressées dans la capacité 14.

Sur les figures 5 à 7, on a représenté les perforations de la capacité 14 sous forme de fentes 15 résultant d'intervalles entre des parties pleines 16 maintenues entre elles par des renforts circulaires extérieurs 17 donnant à l'ensemble la rigidité d'une structure complète. Dans la pratique, on peut utiliser une structure différente, en particulier une grille en tôle perforée à ouvertures oblongue de grand axe parallèle à l'axe de la capacité 14, cette grille étant de type connu en soi. On sait que dans ce cas la grille doit être maintenue rigidement dans le sens radial pour résister à la poussée du mélange pressé et, à cette fin, on peut utiliser des renforts du type de ceux représentés ici, 17.

La capacité 14 comprend un prolongement cylindrique 18 dont le diamètre intérieur correspond au diamètre extérieur de la douille 11 en prévoyant l'interposition de joints et/ou d'organes facilitant le coulissement du prolongement 18 sur la douille 11, ou évitant les effets des frottements métal contre métal, ces éléments étant désignés globalement par la référence 19.

Sur l'ensemble fixe trémie 1-cuve 2-enveloppe 7 est fixée une bride extérieure 22 à laquelle sont assujettis deux profilés longitudinaux 23 et 24.

Sur les renforts circulaires 17 de la capacité 14, sot fixés des longerons 25 et 26 supportant des profilés 27 et 28 s'étendant à l'intérieur des profilés 23 et 24.

Entre les profilés 23 et 27 d'une part, 24 et 28 d'autre part sont interposés des galets rotatifs 29 assurant le guidage sans frottement des profilés intérieurs 27 et 28 dans les profilés extérieurs 23 et 24.

Des vérins 30 et 31 sont prévus à l'intérieur des profilés 27 et 28 afin de pouvoir déplacer la capacité 14 par rapport aux parties co-planaires 10 et 11 formant piston.

A cet effet, le corps 32 du vérin 30 est fixé par un oeuillet 33 et un flasque 34 au profilé 23 tandis que la tige 35 du vérin 30 est reliée par un oeuillet 36 et un flasque 37 au profilé 27.

Symétriquement, le corps 38 du vérin 31 est fixé par un oeillet 38 et un flasque 40 au profilé 24 tandis que la tige 41 de ce vérin 30 est fixée par un oeillet 42 et un flasque 43 au profilé 28.

Les vérins 30 et 31 sont du type à double effet et comportent donc des entrées de fluide respectivement 44-45 et 46-47 contrôlées par des électro-vannes, ainsi que cela est connu en soi, pour provoquer l'extraction des tiges 35 et 41 ou leur rétraction.

L'extrémité aval de la capacité 14 est entièrement ouverte et permet la mise en place d'un bouclier conique central 50 associé à des coutres radiaux 51 et solidaire d'une tige axiale 52 montée coulissante dans un guide 53.

Le bouclier 50 est associé à un losange articulé 54 dont deux sommets opposés 55 et 56 sont reliés à un vérin 57, respectivement au corps 58 et à la tige 59 de celui-ci, tandis que les deux autres sommets opposés 60 et 61 sont reliés respectivement à un point fixe et à la tige 52.

Ce vérin 57 contient un fluide sous pression et joue le rôle d'un amortisseur et il est avantageux de pouvoir régler la section de passage d'une entrée 62 et d'une sortie 63, par tout moyen connu, pour ajuster la valeur de la résistance que le vérin 57 oppose aux efforts exercés sur lui par le bouclier conique 50, lui-même soumis à la poussée du mélange.

Le guide 53 est fixé à une traverse 64 réunissant deux supports 65 et 66 solidaires de la capacité 14.

Le fonctionnement du dispositif qui vient d'être décrit est le suivant:
On introduit dans la trémie 1 le mélange à séparer selon la flèche F3 (figure 6), de sorte qu'il tombe dans la cuve 2 où il s'égoutte, et entre les spires de la vis 3, celle-ci étant entraînée en rotation par le moteur 6 pour déplacer le mélange d'amont en aval et l'introduire dans la capacité 14 par l'ouverture centrale 12.

On remarque que la rotation de la vis 3 ne provoque pas de pression importante mais un simple tassement dû à la forme tronconique interne de la douille 11

Lorsque le mélange atteint la capacité 14, il remplit celle-ci de manière naturelle au fur et à mesure que de nouvelles fractions de mélange sont introduites dans la capacité 14 par la vis sans fin 3.

Au moment du remplissage, on a commandé les vérins 30 et 31 pour que la capacité 14 soit dans la position représentée sur la figure 6 selon laquelle la partie cylindrique 18 coiffe entièrement la douille 11 de sorte que la capacité 14 a un volume minimum.

Dans cette position, on a annulé les pressions dans les conduites de fluide sous pression 44, 45, 46 et 47, afin que les vérins 30 et 31 soient neutres.

La capacité 14 se déplace d'amont en aval sous l'effet de l'arrivée du mélange qui la pousse, ce "recul" de la capacité faisant place à de nouvelles arrivées de mélange. On doit noter qu'il ne se produit ici qu'une simple poussée et non une compression puisque la capacité 14 se déplace sans effort et puisqu'aucune force n'est développée à l'encontre de l'arrivée de mélange. Quand la capacité 14 arrive en bout de course, on commande l'admission de fluide sous pression dans les vérins 30 et 31 par les entrées 44 et 46, afin de déplacer la capacité 14 dans le sens des flèches F5 (figure 7), vers sa position de volume minimum, ce qui a pour effet d'entraîner dans le même sens le bouclier 50 par les supports 65 et 66 et par la traverse 64, la partie cylindrique 18 coulissant sur la partie extérieure cylindrique de la douille 11.

Pour sa part, le vérin 57 agit dans le sens du rapprochement des sommets 55 et 56 du losange 57, c'est-à-dire de l'écartement des sommets 60 et 61, la tige 52 ayant ainsi tendance à pousser le bouclier 50 vers l'intérieur de la capacité 14, dans le sens aval-amont. Le bouclier 50 s'oppose ainsi à la libre sortie du mélange.

Le déplacement de la capacité 14 par rapport à la douille fixe 11 provoque donc la compression de la fraction de mélange entre d'une part la paroi 13 et le plan 10 coplanaires et d'autre part. le bouclier central 50 avec interposition du gâteau dense déjà constitué. La paroi 13 et le plan 10 constituent en quelque sorte un piston sur lequel le mélange est pressé grâce à l'action des vérins 30 et 31, cette pression provoquant la sortie des fractions liquides par les fentes 15 de la capacité 14 tandis que les fractions solides s'accumulent en un gâteau dense vers l'aval de la capacité 14. Quand le gâteau atteint un degré de sécheresse déterminé par le réglage de la pression dans le vérin 57, il est forcé contre les coutres 51 qui le fragmentent en parties qui sortent du dispositif selon les flèches F6, par le passage annulaire.

De son côté, le bouclier 50 subit deux forces antagonistes c la poussée du gâteau dans le sens des flèches F4 (figure 6) et la résistance du vérin 57. Quand les fractions solides du mélange, après extraction des fractions liquides, se sont agglomérées en gâteau, celui-ci agit fortement sur le bouclier 50 qui peut reculer à l'encontre du vérin 57, jusqu'à ce que s'établisse un équilibre déterminé par le réglage de la pression dans le vérin 57. Quand la poussée du gâteau augmente, le bouclier 50 recule un peu et, compte tenu de sa forme, agrandit corrélativement la section de passage offerte à la sortie des fractions solides, section déterminée par la largeur du passage annulaire qui subsiste entre l'extérieur du cône 50 et l'intérieur de la capacité 14.

Il en résulte une régulation de la pression résultante exercée sur le mélange, à partir du réglage opéré sur le vérin 57 et grâce auquel on peut moduler l'action de pressage pour obtenir le pourcentage de fraction liquide désiré par rapport aux fractions solides. En d'autres termes, la position du bouclier 50 détermine la section de passage, l'intensité de la force de retenue et le taux d'humidité résiduelle dans le gâteau, c'est-à-dire la valeur de la "pressée".

Pour amortir les efforts transmis au vérin 57 par le bouclier 50, et notamment les vibrations et les chocs, on peut intercaler un ressort 67 convenablement taré sur la tige 52, entre la face arrière 50a du bouclier 50 et le guide fixe 53 (figure 5).

On remarque que la compression du mélange à l'intérieur de la capacité 14 est obtenue par un simple mouvement linéaire dans lequel la vis 3 n'intervient aucunement par sa fonction rotative puisque d'une part elle est arrêtée pendant la phase de pression et que d'autre part le mélange de la capacité 14 ne l'atteint pratiquement pas grâce au plan 10. Il faut remarquer qu'avec ce mode de réalisation, la pression n'est pas exercée d'amont en aval mais d'aval en amont, selon les flèches F5.

La vis sans fin 3 ne joue donc ici exclusivement que le rôle d'un mécanisme de transport de matière et pourrait, par conséquent, être remplacée par tout autre dispositif si celui-ci s'avérait plus pratique qu'une vis sans fin.

Grâce à la forme tronconique de la capacité 14 le mélange se déplace d'amont en aval, de la petite base vers la grande, ce qui supprime le phénomène de râpe et de frottement et ce qui permet un meilleur écoulement du mélange ainsi que l'absence totale de trituration, les particules solides s'orientant comme représenté sur la figure 4, ainsi qu'on l'a expliqué plus haut. Bien entendu, la section de la capacité 14 pourrait être autre que circulaire, par exemple ovale.

L'augmentation de la pression schématisée par la courbe B de la figure 1 est obtenue par le bouclier conique 50 et le vérin 57 qui lui est associé. Les formes et dimensions du bouclier 50 peuvent être adaptées à des conditions d'usage différentes. Dans tous les ces, le bouclier 50 étant situé dans l'axe du dispositif, c'est bien au centre que la pression P1 est la plus forte et c'est bien vers la périphérie qu'elle diminue puisque la sortie est de forme annulaire.

Les différentes possibilités d'intervention tant dans le dimensionnement d'origine que dans les réglages en cours de fonctionnement, permettent une répartition homogène et croissante des forces de compression, répartition qui évite l'éclatement des particules solides et l'emprisonnement des jus dans les matières solides, grâce à quoi on peut mettre en oeuvre des pressions plus basses que celles qui sont nécessaires avec les dispositifs connus.

En donnant au cône 50 une forme assez éfilée à partir de son sommet puis en augmentant nettement l'évasement, comme cela est représenté sur la figure 5, on obtient une section de passage qui décroît progressivement puis plus brusquement, ce qui crée corrélativement une force de retenue augmentant faiblement puis plus fortement pour provoquer une extraction efficace des fractions liquides en fin de cycle.

On module ainsi l'assèchement du mélange selon la pression qui règne dans le vérin 57 et, donc, selon la force de retenue du bouclier 50.

Naturellement, les différentes fonctions peuvent être assurées au moyen d'une centrale de commande automatique informée à partir de butées de fin de course, de contacteurs, de palpeurs, de manomètres etc.

Pour éviter tout retour de mélange de la capacité 14 vers la cuve 2 lorsque la capacité 14 est déplacée dans le sens des flèches F5, on peut prévoir un clapet de non retour comme cela est représenté sur la figure 9.

On a représenté schématiquement sur cette figure la douille 11 et sa partie frontale 13 ainsi que son passage central 12 par lequel le mélange est introduit dans la capacité 14.

Le clapet de non retour est composé d'un obturateur 70 de diamètre équivalent à celui du passage 12 et muni de reliefs périphériques 71 par lesquels il bute contre la partie frontale 13 lorsqu'il reçoit une pression dirigée dans le sens des flèches F5, position dans laquelle le passage 12 est totalement obturé.

L'obturateur 70 est coiffé par une pièce de retenue 72 comprenant des bras 63 fixés à la partie 13 et courbés vers un centre commun 74 contre lequel l'obturateur 70 se place en butée lorsqu'il reçoit une pression dirigée dans le sens des flèches F4, c'est-à-dire lorsque la vis 3 est mise en rotation et qu'elle pousse le mélange à travers le passage central 12.

Sur la figure 10, on a représenté une variante des moyens mis en oeuvre pour assurer l'évacuation des fractions solides.

On remarque que le bouclier conique 50 est supprimé et remplacé par une vis sans fin centrale 80 de diamètre croissant dans le sens amont-aval et solidaire d'un arbre 81 monté rotatif dans un palier de retenue 82 et relié à un mécanisme de mise en mouvement de tout type connu tel qu'un moto-réducteur 83.

Lorsque la vis 80 est maintenue immobile, elle ne laisse subsister qu'un passage hélicoïdal étroit et fortement résistant qui s'oppose à la sortie des fractions solides agglomérées en gâteau. Pour assurer la sortie convenable de ces fractions solides, il faut donc entraîner la vis 80 en rotation mais dans le sens inverse de celui qui provoquerait une compression et elle constitue en réalité un évacuateur des fr.actions solides quand le mélange est mis sous pression par un mouvement de translation, comme on l'a décrit précédemment.

L'évacuation des fractions solides peut être modulée en jouant sur la vitesse de la vis 80 pour assurer un ajustement très précis et une adéquation excellente du dispositif et du mélange dont on dispose en toutes circonstances.

Le pourcentage de fractions solides par rapport aux fractions liquides évacuées dépend donc de la vitesse de rotation de la vis 80.

On retrouve les coutres 51 qui ont pour effet de trancher les fractions solides pour faciliter leur évacuation.

Lorsque la vis 80 est mise en rotation, elle pourrait avoir pour effet d'entraîner les fractions solides encore situées dans la capacité 14 et pour éviter cette rotation empêchant la libre sortie des fractions solides, on peut prévoir à l'intérieur de la capacité 14 des nervures longitudinales 85 auxquelles s'accrochent les différents composants du mélange, empêchant ainsi leur entraînement par la vis 80.

Il est bon que la vis 80 ait un pas variable, dans le sens d'une diminution, de son extrémité amont vers sa base aval car le long de la vis 80 le volume du mélange diminue encore et il faut lui ménager moins de place. Le pas de la vis 80 est alors plus grand là où les spires ont un diamètre petit et son pas est plus petit là où les spires ont un diamètre plus grand.

Afin de permettre une évacuation facile des fractions solides et notamment pour éviter un colmatage dû à leur accrochage au moyeu et aux spires de la vis 80, on peut donner à ces dernières un profil aigu pour que leur bord extérieur 80a roit coupant.

On remarque que le palier 82 est solidaire d'une traverse 64 et de supports 65 et 66, comme dans le cas des figures 5 à 7 pour que la capacité 14 et la vis 80 soient rendues solidaires en translation. Leur position relative peut être ajustée en fonction de la nature du mélange à traiter. Pour cela, on prévoit deux séries de trous 68 sur les supports 65 et 66 et des trous 69 sur la traverse 64 afin de choisir ceux que l'on mettra en regard pour le passage de boulons d'assemblage. Ce pré-réglage est opéré en fonction des caractéristiques du mélange à traiter. Dans le cas du raisin, on peut souhaiter un pré-réglage différent pour ler premièrer vendanges et pour celles de fin de campagne par exemple.

La vis 80 n'est mise en rotation que quand le mélange introduit dans la capacité 14 est mis sous pression (la vis 3 étant arrêtée) par déploiement des vérins 30 et 31. Elle est arrêtée quand les vérins 30 et 31 sont neutralisés et que du mélange est introduit dans la capacité 14, la vis 3 étant alors en rotation.

Ainsi que cela est connu en soi, il est bon de prévoir un trèfle dit "obturateur" 90 qui est monté librement sur un axe 91 et qui s'oppose à l'enroulement du mélange autour de l'axe 4.

Au voisinage de la sortie des fractions solides (figure 10), on peut également disposer des coutres circulaires 92 qui provoquent le découpage du gâteau ou "boudin" de matières sèches et facilitent par là son évacuation par la sortie annulaire, selon les flèches F6 de la figure 7.

On peut aussi utiliser des trèfles obturateurs (non représentés) associés à la vis 80 pour empêcher l'enroulement de matières autour de son axe et faisant aussi office de coutres.

En se reportant maintenant à la figure 11, on voit une mode de réalisation selon lequel le mouvement linéaire relatif entre la capacité 14 et le "piston", ne provient plus du déplacement de la capacité 14 par rapport à l'ensemble 10-12-13 fixe mais au contraire du mouvement d'un ensemble piston par rapport à la capacité 14 fixe.

On voit que l'axe 4 de la vis 3 est creux et reçoit librement, c'est-à-dire sans frottement et a fortiori sans blocage, un arbre 100 portant un filet de vis 101 correspondant au filet de la vis 3 et situé dans son prolongement. On a représenté une disposition simplifiée selon laquelle il n'existe pas de douille tronconique 11 et, par conséquent, on suppose que le filet de la vis 3 comme le filet 101 ont un diamètre constant et sont tous deux égaux. Dans la réalité, le filet 101 peut correspondre à l'extrémité de la vis 3 telle qu'elle est représentée sur la figure 5.

La vis 3 n'a qu'un filet, tandis que l'arbre 100 porte un second filet 102 de même pas et les deux filets 101 et 102 sont conformés à leur extrémité comme on l'a déjà décrit pour la vis 3 en regard de la figure 5, c'est-à-dire qu'ils se terminent dans un plan commun 103 substantiellement perpendiculaires à l'axe de l'ensemble.

L'arbre 100 comporte une cannelure périphérique 104 qui s'étend sur une certaine longueur et qui est en prise avec un moteur 105 de tout type connu en soi pour entraîner l'arbre 100 en rotation lorsqu'il est mis en marche.

En regard de l'extrémité libre de l'arbre 100, se trouve un vérin 106 à double effet dont la tige 107 est assujettie à l'arbre 100 et dont le corps 108 est relié à deux conduites de fluide sous pression 109 et 110.

Le fonctionnement de ce dispositif est le suivant:
Pour que du mélange soit introduit dans la capacité 14, on met en marche simultanément les moteurs 6 et 105 afin que l'axe 4 et l'arbre 100 soient tous deux entraînés en rotation (le moteur 105 entraînant l'arbre 100 par la cannelure 104) et que les filets 3, 101 et 102 se comportent comme s'ils étaient solidaires. Dans cette situation, le vérin 106 est alimenté en fluide sous pression pour que sa tige 107 et l'arbre 100 soient dans leur position rétractée représentée sur la figure 11.

Cette phase de fonctionnement correspond exactement à ce qui a été décrit plus haut et l'on ne répétera donc pas le détail de ses conséquences sur le mélange à presser.

Lorsque l'on doit provoquer la compression du mélange, on arrête le moteur 105 seulement pour que l'arbre 100 soit immobilisé en rotation, contrairement à l'axe 4 qui continue de tourner, le mélange introduit dans la trémie 1 continuant d'être poussé d'amont en aval. Simultanément, on inverse l'alimentation du vérin 106 afin que sa tige 107 soit extraite et pousse l'arbre 100. Les filets 101 et 102, par leurs parties co-planaires 103 agissent alors comme un piston dans la capacité 14 immobile et provoquent le pressage du mélange comme décrit plus haut, le dispositif étant dans la position représentée par la figure 12. Quand la pression voulue est atteinte (et captée par exemple par des manomètres), on neutralise le vérin 106 et l'on remet en marche le moteur 105, toujours en prise avec la cannelure 104 grâce à la longueur de cette dernière, mais à une vitesse telle que l'arbre 100 tourne plus vite que l'axe 4, et dans le même sens, de telle manière que les filets 101 et 102 se "vissent" en quelque sorte dans le mélange présent derrière eux sous l'action ininterrompue du filet 3, et remontent axialement jusqu'à ce que l'arbre 100 ait retrouvé la position qu'il occupe sur la figure 11. Le vérin 106 est à nouveau alimenté pour pousser les filets 101 et 102 et le cycle recommence. On note que l'entraînement de l'arbre 100 par le moteur 105 se produit quelle que soit la position axiale de cet arbre 100 et même pendant son coulissement à l'intérieur de l'axe 4.

Dans le sens amont-aval, l'arbre 100 est poussé par le vérin 106 mais dans le sens aval-amont il est ramené par la rotation rapide que lui imprime le moteur 105. On peut donc se contenter d'un vérin 106 à simple effet.

Pour éviter l'entrée de matières dans l'axe creux 4, on prévoit sur son extrémité libre un presse- étoupe 111 qui peut aussi servir de support et de guide pour l'arbre 100 si celui-ci ne coulisse pas exactement dans l'axe 4.

Il est important de noter que l'arbre 100 et les filets de vis 101 et 102 qu'il porte sont absolument indépendants de l'action de la vis 3, tant en rotation qu'en vitesse ou en coulissement. C'est pourquoi ce dispositif ne présente aucun des inconvénients rappelés dans le préambule de cette description et procure, au contraire, des avantages marqués.

Ce mode de réalisation prévoit que la capacité 14 est immobile et que l'on provoque le mouvement relatif entre elle et le piston par coulissement de celui-ci, contrairement au mode de réalisation des figures 5 à 7.

Dans la pratique, on pourra choisir la solution du piston mobile pour les installations de petites dimensions et la solution de la capacité mobile pour les installations plus lourdes.

Avec le mode de réalisation selon lequel la capacité 14 est immobile et le "piston" mobile, on peut réaliser ce dernier non plus seulement avec une partie centrale telle que 10 mais avec l'ensemble de la douille 11 afin que l'effet de compression se produise sur tout le diamètre de la petite base de la capacité 14. Cette variante est particulièrement adaptée au cas où l'on prévit un clapet de non retour 70, ainsi qu'un exemple a été décrit en regard de la figure 9.

En se reportant maintenant aux figures 13 et 14, on voit deux variantes d'un mode de réalisation qui permet de tenir compte des différentes densités et difficultés que l'on peut trouver dans certaines circonstances, par exemple: des moûts de raisins à fort degré sucré et très chauds en température de vendange, ne permettent pas de créer une stabilité des fractions solides à la sortie de la capacité, stabilité favorable au bon fonctionnement du dispositif.

En d'autres circonstances, certaines matières à presser nécessitent un relâchement de l' pression intérieure de la matière dans la capacité avant une sur-pressée finale.

Selon l'invention on obtient une pression progressive régulière et maximum en fin de la capacité sur l'ensemble de la matière qui s'y trouve mais selon ce qui vient d'être décrit, on ne contrôle pas la zone particulièrement sensible située là où se produit le contact de la matière à presser en fin de capacité et dans l'espace annulaire de sortie du tube filtre. Il parait donc utile d'intervenir et de contrôler ces zones circonférencielles afin d'éviter un échappement de matières non pressées à la périphérie des matières solides déjà pressées au centre.

Avec le mode de réalisation des figures 13 et 14, on rend modifiable et ajustable la forme de la capacité au voisinage de son extrémité de sortie ainsi que la forme du bouclier, en particulier pour pouvoir faire varier la conicité de ce dernier.

Sur les figures 13 à 18, les mêmes éléments que ceux déjà décrits portent les mêmes références mais dans l'ordre des centaines (exemple: 140 pour la capacité 14, 500 pour le bouclier 50 etc...).

Sur la figure 13, la capacité 140 et le bouclier 500 ont des surfaces à génératrices courbes. On a représenté en traits pleins une position coordonnée de ces deux éléments. En appliquant sur la capacité 140 une force dirigée vers son axe virtuel, par exemple au moyen de vérins 1000 régulièrement répartis, on peut lui donner une forme rétrécie représentée en traits pointillés, car on réalise cette partie de la capacité 140 côté sortie en un matériau déformable.

En agissant sur les vérins 1000, on ajuste ces formes pour donner à la section de sortie des matières sèches une valeur réglable.

Il en est de même pour le bouclier 500 auquel on associe des vérins 2000. On n'a représenté que des vérins principaux car le nombre et la disposition de ceux-ci sont à la portée de l'homme de métier.

En agissant sur les vérins 1000 et sur les vérins 2000, on peut non seulement faire varier la section de passage globalement mais par zones. On peut, par exemple, donner au bouclier 500 une section plus petite en aval d'une section plus grande pour provoquer dans la matière pressée une chute de pression lors de son déplacement d'amont en aval.

Sur la figure 14, on a représenté une variante selon laquelle les formes de la capacité 140 et du bouclier 500 ne sont plus courbes mais en lignes brisées et, de ce fait, présentent des lignes d'inflexion 141 et 142, 501, 502 et 503.

En agissant sur les vérins 1000 et 2000, on peut donner à la sortie de la capacité 140 une section soit variable allant en rétrécissant ou en augmentant, soit une section constante.

Naturellement, les vérins, 1000 et 2000 ne constituent qu'un moyen parmi d'autres susceptibles d'être utilisés, l'essentiel étant de pouvoir provoquer un étranglement de la section de sortie, soit par rétrécissement de la capacité 140, soit par extension du bouclier, soit par ces deux opérations en même temps.

Cela peut être simplifié si la section de la capacité 140 et/ou celle du bouclier 500 ne sont pas circulaires mais polygonales, ainsi que cela est représenté sur la figure 15.

On voit ici que la capacité 140 a la forme d'un tronc de pyramide à six faces dont la petite base, située côté amont, est limitée par la paroi 130 dans laquelle est prévue l'ouverture centrale 120 pour l'introduction de la matière à presser et dont la grande base est ouverte puisqu'elle constitue en aval la sortie des matières solides. Le bouclier a, ici, la forme d'une pyramide à six faces.

Toutes les sections polygonales sont possibles, y compris carrées et rectangulaires, dès lors que l'on conserve une section d'entrée (paroi 130) d'étendue inférieure à celle de la section de sortie.

Sur la figure 16, on voit que dans le passage annulaire délimité par la base de la capacité 140 et par le bouclier 500, se trouve une jupe 3000 de section sensiblement circulaire. Comme elle prolonge la capacité 140 au droit du bouclier 500, elle a pour effet de réduire la section de sortie.

Son effet de freinage est amplifié par des bourrelets 3001 et 3002.

Comme la jupe 3000 peut être utile dans certains cas et inutile, voire néfaste, dans d'autres il est bon qu'elle soit amobible. Pour cela, on prévoit ici qu'elle est fixée aux supports 650 et 660 par des boulons 3003 engagés dans des trous de pattes 3004 et dans des trous desdits supports 650 et 660.

La figure 17 montre un autre mode de réalisation du mécanisme de freinage selon lequel ce mécanisme comprend, au lieu d'une jupe fixe 3000, une jupe rotative 4000 portant des spires 4001 et solidaire d'une couronne extérieure 4002 en prise avec un pignon 4003 d'un moto-réducteur 4004.

La jupe rotative 4000 porte des galets 4005 montés tous sur leur axe et en prise avec un guide annulaire 4006 fixé aux supports 650 et 660 par des boulons 4007.

L'effet de freinage est obtenu en donnant à la jupe 4000 une vitesse de rotation appropriée, étant rappelé que les spires 4001 sont orientées de telle sorte que la mise en rotation de la jupe 4000 a pour effet d'extraire les fractions solides et non de les comprimer. Il y a donc toujours freinage mais il est d'autant plus fort que la rotation de la jupe 4000 est lente.

Les galets 4005 et le guide 4006 peuvent être remplacés par tout autre, équivalent, notamment avec des surfaces d'appui en matériau anti-friction.

La figure 18 représente une variante selon laquelle la jupe rotative 4000 est munie d'une pluralité d'ailettes 4008.

Quand la mélange à presser est admis dans la capacité 140, le mécanisme de freinage est à l'arrêt. Quand l'ensemble capacité 140 -bouclier 500 est mis en mouvement de translation pour presser le mélange contre la paroi 130, la jupe rotative 4000 est mise en rotation à vitesse donnée, de préférence réglable, afin que les fractions pressées solides puissent sortir de la capacité 140. En réglant la vitesse de rotation de la jupe 4000, on adapte le freinage aux caractéristiques du mélange à traiter et l'on régule la sortie des fractions pressées.

Il ressort de la description ci-dessus que le procédé conforme à l'invention, mis en oeuvre par un dispositif correspondant, provoque une force de retenue maximale à la sortie du mélange et non une pression de poussée à l'entrée, contrairement à ce qui se passe par la mise en oeuvre des procédés et dispositifs connus.

La bonne orientation des fractions solides qui en résulte réduit considérablement la résistance à l'extraction des fractions liquides.

L'invention s'applique particulièrement bien au pressage du raisin, mais peut aussi être utilisée pour le pressage d'antres produits industriels ou naturels. Parmi ceux-ci, on peut citer les olives, certaines graines etc.

On peut également appliquer l'invention à la réalisation de petits pressoirs ménagers pour l'obtention de jus de fruits, d'agrumes, ou de légumes, y compris pour l'obtention de volumes aussi modestes que le jus d'une seule orange ou que le volume d'un seul verre. Dans ce cas, on peut prévoir que le bouclier soit de type filtrant, c'est-à-dire percé de passages pour permettre la sortie de fractions liquides encore présentes à l'aval de la capacité.

La réalisation d'aussi petits appareils s'acco- mode de simplifications, notamment pour la réalisation de la force de retenue qui peut se faire sans moyens de réglages ou, à tout le moins, avec des moyens plus simples que le losange 54 et le vérin 57 par exemple. Ces simplifications ne proviennent pas seulement du changement de dimensions mais aussi du changement de fonctionnement car si le pressage se fait en continu, il faut, comme décrit, prévoir une force de retenue permanente et coordonnée à l'évacuation elle aussi permanente des fractions solides; si le fonctionnement est ponctuel pour un ou quelques fruits, la force de retenue peut être constante et indépendante de l'évacuation qui sera effectuée, par exemple, en fin de pressée en une seule fois.

## Revendications

1. Procédé pour séparer par pressage des fractions liquides et solides intimement associées en un mélange hétérogène, comme le sont, par exemple, les jus, pulpes, noyaux, pépins, pédoncules et éléments végétaux de fruits tels que du raisin vendangé, du type selon lequel on remplit dans un sens dit "amont-aval", par une extrémité dite d'entrée, une capacité (14) à parois latérales traversées de fins passages (15), avec du mélange hétérogène, puis que l'on interrompt l'arrivée de mélange, puis que l'on cause un pressage en produisant un mouvement relatif linéaire entre la capacité (14) et une pièce non tournante (10-13, 103) formant piston située devant l'extrémité d'entrée pour que cette pièce (10-13, 103) pénètre d'amont en aval dans la capacité (14), caractérisé-en ce que l'on cause une force de retenue antagoniste, c'est-à-dire dirigée dans le sens "aval-amont", coaxialement à la capacité (14), à l'extrémité de celle-ci dite de sortie opposée à la précédente et agissant sur les fractions de mélange hétérogène introduites, ainsi progressivement agglomérées en gâteau de fractions solides, tout en ménageant un espace de sortie annulaire, également coaxial, puis qu'après pressage du mélange hétérogène provoquant simultanément la sortie d'au moins une partie des fractions liquides à travers les parois de la capacité (14) et la sortie d'ue partie du gâteau de fractions solides par l'espace de sortie, on arrête le mouvement relatif linéaire, puis que l'on provoque une nouvelle entrée de mélange et son pressage dans la capacité (14) selon une pression coordonnée à la valeur de la force de retenue de sortie et ainsi de suite par cycles successifs.

2. Procédé selon la revendication 1, caractérisé en ce que pour causer le pressage on maintient immobile la capacité (14) et l'on déplace la pièce (103) formant piston dans le sens amont-aval selon un mouvement de coulissement axial par rapport à ladite capacité (14).

3. Procédé selon la revendication 1, caractérisé en ce que l'on coordonne la pression dans la capacité (14) et la force de retenue antagoniste pour établir dans ladite capacité (14) une pression faiblement croissante depuis l'extrémité d'entrée jusqu'à une zone située au voisinage de l'extrémité de sortie, zone à partir de laquelle on provoque une ette augmentation de la force de retenue.

4. Dispositif pour la mise en oeuvre du procédé des revendications 1 et 3 ci-dessus, du type comportant une capacité (14) dont les parois latérales sont traversées de fins passages (15) et qui présente deux extrémités opposées ouvertes dont l'une dite "d'entrée" est placée en regard d'une pièce (10-13) formant piston et munie d'une ouverture (12) pour l'entrée de mélange dans la capacité (14), caractérisé en ce que la capacité a une section croissante d'amont en aval et en ce que le dispositif possède un bouclier (50-80-500) associé à l'autre extrémité dite "de sortie", l'ensemble capacité (14) bouclier (50-80-500) étant monté mobile par rapport à la pièce (10-13) formant piston afin de presser la matière contre le bouclier (50-80500) où se parachèvent des gâteaux de fractions solides qui doivent ensuite être évacuées autour du bouclier (50-80-500).

5. Dispositif selon la revendication 4, caractérisé en ce que le bouclier (50) est monté mobile élastiquement dans le sens longitudial de la capacité (14) afin de laisser subsister un passage annulaire co-axial plus ou moins grand pour la sortie des fractions solides, des moyens (30-31) étant prévus pour provoquer un mouvement relatif linéaire entre la capacité (14) et la pièce (10-13) formant piston.

6. Dispositif selon la revendication 4, caractérisé en ce que la pièce formant piston est constituée par une paroi frontale (13) d'une douille creuse (11) qui est située à l'extrémité d'une cuve (2) munie d'une trémie (1) pour l'introduction de mélange hétérogène et qui est associée à une vis rotative axiale (3) située en regard d'une ouverture (12) traversant en son centre la paroi frontale (13) de la douille (11), cette vis (3) étant conformée pour présenter à son extrémité, au moins une partie (10) substantiellement perpendiculaire à l'axe (4) de la vis (3).

7. Dispositif selon la revendication 6, caractérisé en ce que la pièce formant piston (11-13) est montée mobile, tandis que la capacité (14) est immobile.

8. Dispositif selon la revendication 5, caractérisé en ce que la pièce formant piston est constituée par au mois un filet de vis (101-102-103) indépendant et qui est relié cinématiquement à deux mécanismes distincts (105 et 106) susceptibles de l'entraîner seul, respectivement en rotation et en translation axiale et dont l'extrémité est conformée pour présenter au moins une partie (103) substantiellement perpendiculaire à son axe.

9. Dispositif selon la revendication 5 et 8, caractérisé en ce que l'axe (4) de la vis (3) est creux et est traversé librement par un arbre (100) portant le filet de vis (101-102) qui se trouve ainsi dans le prolongement de la vis (3), cet arbre (100) étant relié aux mécanismes (105 et 106) susceptibles de l'entraîner respectivement en rotation et en translation axiale, indépendamment de l'axe (4) de la vis (3).

10. Dispositif selon la revendication 6, caractérisé en ce que la paroi frontale (13) présente une ouverture centrale munie d'un clapet anti-retour (70-74).

11. Dispositif selon la revendication 4, caractérisé en ce que la capacité (140) et/ou le bouclier (500) ont des profils déformables.

12. Dispositif selon la revendication 11, caractérisé en ce que le profil de la capacité présente des courbures ou lignes brisées déformables avec ou moins un point d'inflexion.

13. Dispositif selon la revendication 11, caractérisé en ce que le profil du bouclier présente des courbures ou lignes brisées déformables avec au moins un point d'inflexion.

14. Dispositif selon la revendication 11, caractérisé en ce que les profils déformables sont susceptibles de présenter des parties soit convexes, soit concaves.

15. Dispositif selon la revendication 4, caractérisé en ce qu'il comporte un mécanisme de freinage (3000) disposé à la sortie de la capacité (140).

16. Dispositif selon la revendication 15, caractérisée ce que le mécanisme de freinage est constitué par une jupe placée dans le prolongement de la capacité.

17. Dispositif selon la revendication 15, caractérisé en ce que le mécanisme de freinage comprend au moins une partie annulaire mobile en rotation et associée à des moyens susceptibles de l'entraîner de préférence à vitesse réglable.

18. Dispositif selon la revendication 17, caractérisé en ce que la partie annulaire comprend une couronne solidaire d'au moins une pièce intérieure de forme hélicoïdale à au moins une spire, le sens de rotation et le pas de la pièce hélicoïdale étant adaptés à l'évacuation des fractions solides et non à leur compression.

19. Dispositif selon la revendication 18, caractérisé en ce que la partie annulaire comprend une couronne solidaire d'ailettes hélicoïdales intérieures.

20. Dispositif selon la revendication 4, caractérisé en ce que la capacité (14) est associée, dans l'axe de cette dernière, à un évacuateur de fractions solides constitué par une vis (80) dont le diamètre est avantageusement croissant dans le sens amont-aval, des moyens (81 à 83) étant prévus pour provoquer un mouvement de rotation relatif entre la capacité et (14) et la vis (80).

21. Dispositif selon la revendication 20, caractérisé en ce que le bord extérieur (80a) de la vis (80) est aigu.

22. Dispositif selon la revendication 4, caractérisé en ce que la capacité (14) présente des nervures internes longitudinales (85).

23. Dispositif selon la revendication 4, caractérisé en ce que le bouclier (50) est de type filtrant, c'est-à-dire percé de trous pour le passage de fractions liquides.

24. Dispositif selon la revendication 4, caractérisé en ce que la section capacité et celle du bouclier est soit circulaire, soit polygonales.

## Patentansprüche

1. Verfahren zur Trennung durch Druck von flüssigen und festen, gut durchmischten Bestandteilen in einer heterogenen Mischung, wie beispielsweise Säfte, Breie, Kerne aus Steinfrüchten und Kernobst, Blüten und pflanzliche Elemente von Früchten wie beispielsweise bei den gelesenen Weintrauben, bei dem man am Eingangsende einen Behälter (14), der seitliche, von dünnen Öffnungen (15) durchstoßenen Wandungen hat, dem Sinne nach "aufwärts/abwärts" mit dem heterogenen Gemisch füllt, man dann die Zulieferung des Gemisches abbricht, danach verursacht man eine Verpressung, die eine lineare Relativbewegung zwischen dem Behälter (14) und einen nicht drehbaren, einen vor dem Eingangsende liegenden Kolben formenden Teil (10-13, 103), der den Behälter (14) von oben bis unten durchdringt, verursacht, dadurch gekennzeichnet, daß man am dem Eingangsende gegnübergelegenen Ausgangsende des Behälters (14) eine zurückhaltende Gegenkraft einleitet, die dem Sinne nach "aufwärts/abwärts" und koaxial zum Behälter (14) gerichtet ist und die auf die Bestandteile des eingebrachten heterogenen Gemisches wirkt, so daß sich ein Kuchen der festen Bestandteile zunehmend anhäuft, während ein Raum als ringförmige, in etwa koaxiale Auslaßöffnung ausgespart wird, daß man nach der Verpressung des heterogenen Gemisches, die gleichzeitig das Austreten zumindest eines Teiles der flüssigen Bestandteile seitlich durch die Wandung des Behälters (14) bewirkt und das Austreten eines Teils des Kuchens der festen Bestandteile durch den Ausgangsbereich, die lineare Relativbewegung anhält und daß man dann in hintereinander abfolgenden Zyklen ein neuerliches Einleiten des Gemisches und dessen Verpressung in dem Behälter (14) veranlaßt, wobei der Druck auf den Wert der zurückhaltenden Kraft am Ausgang abgestimmt ist.

2. Verfahren nach Anspruch 1, dadurch gekennzeichnet, daß man zur Verursachung der Verpressung den Behälter (14) unbeweglich festhält und man das einen Kolben formenden Teil (103) im Sinne aufwärts/abwärts durch eine axiale Verschiebungsbewegung bezüglich des Behälters (14) verschiebt.

3. Verfahren nach Anspruch 1, dadurch gekennzeichnet, daß man den Druck im Behälter (14) und die zurückhaltende Gegenkraft aufeinander abstimmt, um in dem Behälter (14) eine Kraft zu erzeugen, die von dem Eingangsende aus bis zu einen Bereich hin, der direkt neben dem Ausgangsende liegt, schwach zunimmt, wobei man im Ausgangsbereich des Behälters eine deutliche Erhöhung der zurückhaltenden Kraft verursacht.

4. Vorrichtung zur Durchführung des Verfahrens nach Anspruch 1 und Anspruch 3 mit einem Behälter (14), dessen Seitenwände von dünnen Öffnungen (15) durchstoßen sind und der zwei offene gegenüberliegende Enden aufweist, deren eine "Eingangsöffnung" genannt wird und die gegenüber einem einen Kolben formenden Teil (10-13) gelegen ist und die mit einer Öffnung (12) zum Einlassen des Gemisches in den Behälter (14) versehen ist, dadurch gekennzeichnet, daß der Behälter einen stromabwärts leicht zunehmenden Querschnitt aufweist und daß die Vorrichtung ein Schild (50-80-500) aufweist, das mit dem anderen Ende verbunden ist, das "Ausgangsende" genannt wird, wobei der Aufbaubehälter (14) Schutzschild (50-80-500) beweglich bezüglich des einen Kolben formenden Teiles (10-13) montiert sind, um den Inhalt gegen das Schild (50-80-500) zu pressen, wobei sich der Kuchen der festen Bestandteile abscheidet, der dann um das Schild (50-80-500) herum entfernt werden muß.

5. Vorrichtung nach Anspruch 4, dadurch gekennzeichnet, daß das Schild (50) elastisch beweglich in der Längsrichtung des Behälters (14) angebracht ist, um eine mehr oder weniger große, ringförmige, koaxiale Öffnung als Auslaß für die festen Bestandteile aufrechtzuerhalten, wobei Mittel (30-31) zur Durchführung einer linearen Relativbewegung zwischen dem Behälter (14) und den einen Kolben formenden Teilen (10-13) vorgesehen sind.

6. Vorrichtung nach Anspruch 4, dadurch gekennzeichnet, daß das einen Kolben formende Teil aus der Stirnwand (13) einer hohlen Hülse (11) besteht, die am Ende einer mit einen Trichter (1) zur Einfüllung des heterogenen Gemisches versehenen Wanne (2) liegt und die mit einer Förderschnecke (3) zusammenwirkt, welche vor einer die Mitte der Stirnwand (13) durchbrechenden Öffnung (12) der Hülse (11) liegt, wobei die Schnecke (3) so ausgebildet ist, daß sie an ihrem Ende zumindest einen Abschnitt (10) aufweist, der annähernd rechtwinklig zu der Achse (4) der Schnecke (3) steht.

7. Vorrichtung nach Anspruch 6, dadurch gekennzeichnet, daß das einen Kolben formende Teil (11-13) beweglich angebracht ist, wohingegen der Behälter (14) feststeht.

8. Vorrichtung nach Anspruch 5, dadurch gekennzeichnet, daß das einen Kolben formende Teil aus zumindest einer Flanke der freistehenden Schnecke (101-102-103) gebildet wird und das mit zwei verschiedenen Mechanismen (105, 106) beweglich verbunden ist, von denen je einer zur rotatorischen bzw. axialen, translatorischen Mitnahme vorgesehen ist, und dessen Ende so ausgebildet ist, daß, es zumindest einen Abschnitt (103) aufweist, der in etwa rechtwinklig zu seiner Achse steht.

9. Vorrichtung nach den Ansprüchen 5 und 8, dadurch gekennzeichnet, daß die Achse (4) der Schnecke (3) hohl ist und von einer freitragenden Welle (100) durchstoßen wird, die die Wendel der Schnecke (101, 102) trägt und die sich somit in der Verlängerung der Schnecke (3) erstreckt, wobei die Welle (100) mit Mechanismen (105, 106) verbunden ist, die unabhängig von der Achse (4) der Schnecke (3) zur rotatorischen bzw. axialen translatorischen Mitnahme vorgesehen sind.

10. Vorrichtung nach Anspruch 6, dadurch gekennzeichnet, daß die Stirnwand (13) eine mit einer Rückschlagklappe (70-74) versehene mittige Öffnung aufweist.

11. Vorrichtung nach Anspruch 4, dadurch gekennzeichnet, daß der Behälter (140) und/oder das Schild (500) einen verformbaren Querschnitt aufweisen.

12. Vorrichtung nach Anspruch 11, dadurch gekennzeichnet, daß der Querschnitt des Behälters Biegungen oder unterbrochene, verformbare Linien mit zumindest einen Wendepunkt aufweist.

13. Vorrichtung nach Anspruch 11, dadurch gekennzeichnet, daß der Querschnitt des Schildes Biegungen oder unterbrochene, deformierbare Linien mit zumindest einen Wendepunkt aufweist.

14. Vorrichtung nach Anspruch 11, dadurch gekennzeichnet, daß die verformbaren Querschnitte geeignet sind, entweder konvexe oder konkave Abschnitte aufzuweisen.

15. Vorrichtung nach Anspruch 4, dadurch gekennzeichnet, daß sie einen am Ausgang des Behälter (140) gelegenen Bremsmechanismus (3000) aufweist.

16. Vorrichtung nach Anspruch 15, dadurch gekennzeichnet, daß der Bremsmechanismus durch eine in der Verlängerung des Behälters gelegene Schürze gebildet wird.

17. Vorrichtung nach Anspruch 15, dadurch gekennzeichnet, daß der Bremsmechanismus zumindest einen drehbeweglichen, ringförmigen Abschnitt aufweist und mit den Mitteln verbunden ist, die zur Mitnahme, vorzugsweise durch regelbare Geschwindigkeit, vorgesehen sind.

18. Vorrichtung nach Anspruch 17, dadurch gekennzeichnet, daß der ringförmige Bereich eine Einfassung aufweist, die an zumindest einem inneren, spiralförmigen Teil mit zumindest einen Umlauf befestigt ist, wobei Drehsinn und Ganghöhe der Spirale zur Entfernung der festen Anteile ausgelegt sind und nicht zu deren Kompression.

19. Vorrichtung nach Anspruch 18, dadurch gekennzeichnet, daß der ringförmige Abschnitt eine Einfassung aufweist, an der innere, spiralförmige Schaufeln befestigt sind.

20. Vorrichtung nach Anspruch 4, dadurch gekennzeichnet, daß der Behälter (14) mit einer durch eine Schnecke (80) gebildeten Ausräumvorrichtung über deren Achse verbunden ist, deren Durchmesser vorzugsweise der Richtung aufwärts/abwärts zunimmt, wobei Mittel (81-83) zur Verursachung einer Rotationsbewegung zwischen dem Behälter (14) und der Schnecke (80) vorgesehen sind.

21. Vorrichtung nach Anspruch 20, dadurch gekennzeichnet, daß die äußere Kante (80a) der Schnecke (80) geschärft ist.

22. Vorrichtung nach Anspruch 4, dadurch gekennzeichnet, daß der Behälter (14) in Längsrichtung verlaufende innere Rippen aufweist.

23. Vorrichtung nach Anspruch 4, dadurch gekennzeichnet, daß das Schild (50) filterartig aufgebaut ist und sozusagen von Löchern zum Auslassen der flüssigen Bestandteile durchbrochen ist.

24. Vorrichtung nach Anspruch 4, dadurch gekennzeichnet, daß der Querschnitt des Behälters und der Schildes entweder kreisförmig oder polygonal ist.

## Claims

1. A method of separating, by pressing intimately combined liquid and solid fractions in the form of a heterogeneous mixture, such as for example, juices, pulps, kernels, pips stalks and vegetable elements of fruit such as harvested grapes, of the type in which a vessel (14) comprising sidewalls traversed by narrow passages (15) is charged in a so-called "upstream-downstream" direction via a so-called input end with heterogeneous mixture, then the infeed of mixture is interrupted, then a pressing action is induced by effecting a relative linear displacement between the vessel (14) and a non-rotary element (10-13, 103) forming a piston situated before the input end so that this element (10-13, 103) penetrates into the volume (14) from upstream to downstream, characterised in that an opposing retaining force, that is to say directed from downstream to upstream co-axially with the vessel (14), is engendered at its so-called outlet end opposite the preceding end and acting on the fractions of heterogeneous mixture fed in, which are thus agglomerated progressively into a cake of solid fractions, whilst forming an annular outlet space, also coaxial, whereupon after the pressing of the heterogeneous mixture simultaneously causing the emergence of at least a part of the liquid fractions through the walls of the vessel (14) and the discharge of a part of the cake of solid fractions through the outlet space, the relative linear displacement is then stopped, after which a renewed input of mixture is effected and its pressing in the vessel (14) is effected at a pressure matched to the value of the outlet retaining force and so on in successive cycles.

2. A method according to claim 1, characterised in that to effect the pressing the vessel (14) is held still and the element (103) forming a piston is displaced in the upstream-downstream direction in an axial sliding displacement with respect to the said volume (14).

3. A method according to claim 1, characterised in that the pressure in the vessel (14) and the opposed retaining force are matched to establish within the said vessel (14) a pressure rising slightly from the input end to a section situated in the vicinity of the outlet end, beyond which section an appreciable increase in the retaining force is effected.

4. A device for operating the method of the claims 1 to above, of the type comprising a vessel (14) the sidewalls of which are traversed by narrow passages (15) and which has two open and opposed ends of which the so-called "input" end is placed in alignment with an element (10-13) forming a piston and provided with an opening (12) for the input of mixture into the vessel (14), characterised in that the vessel has a cross section increasing from upstream to downstream and in that the device comprises a shield (50-80-500) associated with the other end designated "outlet", the assembly of the vessel (14) and the shield (50-80-500) being mounted movably relative to the element (10-13) forming a piston, in order to press the substance against the shield (50-80-500) at which are produced cakes of solid fractions which are thereafter to be discharged around the shield (50-80-500).

5. A device according to claim 4, characterised in that the shield (50) is arranged to be resiliently displaceable in the longitudinal direction of the vessel (14) to leave in being an annular co-axial passage of greater or lesser size for discharge of the solid fractions, means (30-31) being provided for effecting a relative linear displacement between the volume (14) and the element (10-13) forming a piston.

6. A device according to claim 4, characterised in that the element forming a piston is constituted by a front wall (13), a hollow sleeve (11) which is situated at the end of a vat (2) provided with a hopper (1) for the input of heterogeneous mixture and which is associated with an axial rotary screw (3) situated in alignment with an opening (12) traversing the front wall (13) of the sleeve (11) at its centre, this screw (3) being shaped so as to present, at its extremity, at least a part (10) substantially at right angles to the axis (4) of the screw (3).

7. A device according to claim 6, characterised in that the element (11-13) is movably mounted, whereas the vessel (14) is stationary.

8. A device according to claim 5, characterised in that the element forming a piston comprises at least one screw-thread (101-102-103) which is independent and dynamically coupled to two separate mechanisms (105 and 106) able to drive it alone, in rotation and in an axial displacement respectively, and the end of which is shaped so as to present at least one part (103) substantially at right angles to its axis.

9. A device according to claims 5 and 8, characterised in that the axis (4) of the screw (3) is hollow and is freely traversed by a shaft (100) carrying the screw thread (101-102) which is thus situated in the extension of the screw (3), this shaft (100) being coupled to the mechanisms (105 and 106) able to drive it respectively in rotation and in axial displacement, independently of the shaft (4) of the screw (3).

10. A device according to claim 6, characterised in that the front wall (13) has a central opening provided with a non-return valve (70-74).

11. A device according to claim 4, characterised in that the vessel (140) and/or the shield (500) have deformable sections.

12. A device according to claim 11, characterised in that the outline of the vessel has deformable curvatures or broken lines with at least one point of inflexion.

13. A device according to claim 11, characterised in that the outline of the shield has deformable curvatures or broken lines with at least one point of inflexion.

14. A device according to claim 11, characterised in that the deformable sections are able to present either convex or concave parts.

15. A device according to claim 4, characterised in that it comprises a braking mechanism (3000) situated at the outlet of the vessel (140).

16. A device according to claim 15, characterised in that the braking mechanism is formed by a skirt arranged in the extension of the vessel.

17. A device according to claim 15, characterised in that the braking mechanism comprises at least one rotationally movable annular part associated with means adapted to drive it, preferably at an adjustable speed.

18. A device according to claim 17, characterised in that the annular part comprises a crown integral with at least one internal helically shaped element having at least one turn, the direction of rotation and the pitch of the helical element being adapted for discharge of the solid fractions and not for their compression.

19. A device according to claim 18, characterised in that the annular part comprises a crown integral with internal helical blades.

20. A device according to claim 4, characterised in that the vessel (14) is associated, in the axis of this latter, with a solid fraction ejector formed by a screw (80) the diameter of which advantageously increases in the upstream-downstream direction, means (81 to 83) being provided for effecting a relative rotational displacement between the vessel (14) and the screw (80).

21. A device according to claim 20, characterised in that the outer edge (80a) of the screw (80) is sharp.

22. A device according to claim 4, characterised in that the vessel (14) has longitudinal internal ridges (85).

23. A device according to claim 4, characterised in that the shield (50) is of the filtering type, that is to say is pierced by holes for the passage of liquid fractions.

24. A device according to claim 4, characterised in that the cross-section of the vessel and of the shield is either circular or polygonal.
